# EUROPÄISCHE PATENTSCHRIFT

(11) **EP 1 762 499 B1**
(45) Veröffentlichungstag und Bekanntmachung des Hinweises auf die Patenterteilung: **01.04.2009**
(21) Anmeldenummer: 06018295.3
(22) Anmeldetag: 01.09.2006
(51) Int. Cl.: B65D 25/10

(54) **Schutzelemente für flächige Produkte**
Protecting element for plane products
Elément de protection pour un produit plan

(30) Priorität: 10.09.2005 DE 202005014306 U
(43) Veröffentlichungstag der Anmeldung: 14.03.2007
(73) Patentinhaber: ROBERT BOSCH GMBH, 70442 Stuttgart (DE)
(72) Erfinder: Hank, Uwe, 48485 Neuenkirchen (DE); Otting, Herbert, 49832 Beesten (DE); Köbbemann-Rengers, Ralf, 48493 Wettringen (DE)

(56) Entgegenhaltungen:
- WO-A1-20/05021403
- DE-A1- 10 306 484
- DE-U1- 20 010 335
- US-A- 3 047 142
- US-A- 3 446 345

## Beschreibung

Die Erfindung betrifft ein Schutzelement für den Schutz der Kanten und Ecken von flächigen Produkten, insbesondere Solarkollektoren, nach dem Oberbegriff des Patentanspruches 1.

Ein gattungsgemäßes Schutzelement ist hinlänglich bekannt. Es besteht im Wesentlichen aus einem abgewinkelten U-Profil, das die Kanten oder Ecken des zu schützenden Objektes umgreift und der Lastverteilung und Dämpfung dient. Bekannte Schutzelemente werden beispielsweise aus einem festen oder geschäumten Kunststoff oder auch aus Pappe ausgeführt.

Die DE 200 10 335 U1 zeigt eine Schutzkappe, die stirnseitig über ein flächiges Produkt geschoben werden kann, dessen Ecken und Kanten schützt und als Abstandhalter zum benachbarten flächigen Produkt dient. Zur Lagejustierung weisen die Schutzkappen Positioniernocken bzw. Rastmulden auf, die beim Stapeln ineinander greifen.

Aus der US 3 047 142 A geht ein Schutzelement hervor, das lediglich über die Ecken von flächigen Produkten gestreift wird. Nach außen hervorstehende, innen hohle Rippen entlasten und schützen insbesondere die Produktecke und dienen als Distanzelement gegenüber dem benachbarten flächigen Produkt sowie gegenüber anderen Auflageflächen.

In der WO 2005/021403 A1 wird ein Schutzelement offenbart, das über den Kantenschutz hinaus noch Arretiermöglichkeiten für Spannbänder und Trageschlaufen aufweist und so über den Kantenschutz hinaus noch das Handling mit Kränen u.ä. erleichtert.

Für Stapelung, Transport und Lagerung müssen die flächigen Produkte, sowohl bei horizontaler als auch bei vertikaler Ausrichtung in einem Bündel, gegen Verrutschen gesichert werden. Dies geschieht zum Beispiel bei Solarkollektoren durch Verzurren des Stapels mit Kunststoff- oder Metallbändern. Für die Entnahme eines einzelnen Solarkollektors muss dann die Verzurrung des ganzen Stapels gelöst werden, so dass möglicherweise durch unsachgemäße Handhabung, Wind oder andere mechanische Einflüsse ein Stapel verrutschen kann und eventuell die Produkte beschädigt werden.

Für die Montage der Solarkollektoren benötigt man in der Regel Zubehörteile wie Schrauben, Dichtungen, Kupplungsstücke, Rohrschellen, Klammern usw., die zum Beispiel bisher in beigelegten Plastikbeuteln oder anderen separaten Packstücken geliefert werden. Vom Montagepersonal muss das Zubehör dann Schritt für Schritt bei der Installation der Solarkollektoren zugeordnet werden. Außerdem besteht die Gefahr, dass dieses Zubehör bei der Handhabung verloren geht, beschädigt wird oder die Oberfläche der Produkte zerkratzt.

Der Erfindung liegt daher die Aufgabe zugrunde, ein Schutzelement zu entwickeln, das zusätzlich zu seiner Schutzfunktion auch die Möglichkeit bietet, Zubehörteile aufzunehmen sowie mehrere flächige Produkte sicher miteinander zu verbinden.

Erfindungsgemäß wurde dies mit den Merkmalen des Patentanspruches 1 gelöst. Vorteilhafte Weiterbildungen sind den Unteransprüchen zu entnehmen.

Das Schutzelement ist gekennzeichnet durch mindestens eine selbstspannend gestaltete Aufnahme für Zubehörteile an den Innenseiten sowie - für den Fall der Stapelung mehrerer flächiger Produkte - eine Vorrichtung zum Verbinden der Schutzelemente benachbarter Produkte. Dabei ist die Aufnahme für Zubehörteile so gestaltet, dass die Zubehörteile in oder auf ihr einrasten und ohne weitere Maßnahmen selbstspannend gehalten werden.

Wenn zwei oder mehrere flächige Produkte gestapelt gelagert und transportiert werden, so wird sichergestellt, dass diese nicht gegeneinander verrutschen, indem die Schutzelemente der jeweils benachbarten Produkte mit Hilfe einer als Bügel gestalteten Verbindungsvorrichtung miteinander verbunden werden. Für diese Verbindung wird ein klammerartiges Schnappelement vorgeschlagen, das in entsprechende Aussparungen benachbarter Schutzelemente einrastet. Die Enden des Schnappelements sind dafür in Form eines Widerhakens ausgebildet und greifen in zugeordnete Aussparungen ein, welche an mindestens einem Schenkel des Schutzelements vorgesehen sind.

Damit die auf der Innenseite des Schutzelements arretierten Zubehörteile nicht das Produkt verkratzen, weist das Schutzelement Abstandhalter auf, die am Produkt anliegen. Zwischen Abstandhalter und Schutzelement bildet sich so ein abgeschlossener Raum, in dem die Zubehörteile verliersicher angeordnet sind. Entsprechend den Abmessungen der Zubehörteile kann der Raum durch die gewählte Höhe der Abstandhalter anwendungsgerecht gestaltet werden. Der Abstandhalter ist hinter der Aussparung für die Widerhaken des Schnappelementes angeordnet, wodurch die Produktoberfläche gegenüber den durch die Aussparung nach innen hinein ragenden Widerhaken geschützt wird.

Mit der Erfindung steht somit ein Schutzelement zur Verfügung, das über seine Schutzfunktion hinaus die verliersichere Aufnahme von Zubehörteilen sowie ein sicheres Verbinden zweier oder mehrerer flächiger Produkte ermöglicht. Die Handhabung ist sehr vorteilhaft, denn einzelne Produkte lassen sich entnehmen, während der restliche Stapel immer noch gesichert ist. Durch die eindeutige Zuordnung von Zubehörteilen zu den Produkten oder sogar zu Montageschritten, welche vorzugsweise der Entnahme-Reihenfolge in einem Stapel entsprechen, ergibt sich bei der Installation der Solarkollektoren eine Zeitersparnis und eine Arbeitserleichterung für das Montagepersonal.

Die Zeichnung stellt ein Ausführungsbeispiel der Erfindung dar. Es zeigt:
- Fig. 1:: Die perspektivische Ansicht eines Schutzelements mit zwei Schnappelementen und
- Fig. 2:: Die perspektivische Ansicht eines Schutzelements mit Zubehörteilen.

Das Schutzelement 1 besitzt Aufnahmen 2 für Zubehörteile 3, die auf der Innenseite 4 des Schutzelements 1 angebracht sind. Schnappelemente 5, die in Aussparungen 6 im Schutzelement 1 einrasten, erlauben eine sichere Verbindung benachbarter Produkte. Das Schutzelement 1 stützt sich mit Abstandhaltern 7 am Produkt ab. Diese Abstandhalter 7 sind über den Aussparungen 6 angeordnet, durch die die widerhakenförmigen Enden 8 der Schnappelemente 5 hindurchgeführt werden.

## Patentansprüche

1. Schutzelement (1) für den Kantenschutz von flächigen, stapelbaren Produkten, insbesondere Solarkollektoren, das mindestens die Kanten oder Ecken zur Lastverteilung und Dämpfung umgreift und die Form eines abgewinkelten U-Profils besitzt,
**gekennzeichnet durch** mindestens eine selbstspannend gestaltete Aufnahme (2) für Zubehörteile (3) an den Innenseiten (4) und eine Verbindungsvorrichtung (5) zum Verbinden von mindestens zwei Schutzelementen (1) benachbarter Produkte.

2. Schutzelement nach Anspruch 1,
**dadurch gekennzeichnet, dass** die Verbindungsvorrichtung (5) für jeweils benachbarte Schutzelemente (1) aus einem klammerartigen Schnappelement (5) besteht, welches als Bügel gestaltet ist, der in jeweils eine zugeordnete Aussparung (6) von zwei Schutzelementen (1) benachbarter Produkte eingreift.

3. Schutzelement nach Anspruch 2,
**dadurch gekennzeichnet, dass** die zugeordneten Aussparungen (6) für ein klammerartiges Schnappelement (5) an mindestens einem Schenkel des Schutzelements (1) vorgesehen sind.

4. Schutzelement nach einem der Ansprüche 1 bis 3,
**dadurch gekennzeichnet, dass** an mindestens einem Schenkel des Schutzelements (1) an der Innenseite (4) Abstandhalter (7) angeformt sind, welche sich am Produkt abstützen, und dass die Höhe der Abstandhalter (7) den Raum für die Zubehörteile innerhalb des Schutzelements (1) definiert.

5. Schutzelement nach Anspruch 4,
**dadurch gekennzeichnet, dass** mindestens Teilbereiche des Abstandhalters (7) im Bereich hinter der Aussparung (6) für ein klammerartiges Schnappelement (5) angeordnet sind.

6. Schutzelement nach Anspuch 2 oder 3, oder 4 oder 5 wenn abhängig von 2 oder 3,
**dadurch gekennzeichnet, dass** das klammerartige Schnappelement (5) Enden (8) besitzt, die in Form eines Widerhakens gestaltet sind, welcher jeweils einer Aussparung (6) zugeordnet ist.

## Claims

1. A protective element (1) for protecting edges of flat stackable products, in particular solar collectors, which protective element (1) reaches at least around the edges or corners for load distribution and cushioning, and comprises the form of an angled U-profile, **characterised by** at least one self-tensioning receiving device (2) for accessories (3) on the insides (4), and a connecting device (5) for connecting at least two protective elements (1) of adjacent products.

2. The protective element according to claim 1,
**characterised in that** the connecting device (5) for respective adjacent protective elements (1) comprises a clamp-like snap-lock element (5) designed as a hoop that in each case engages an associated recess (6) of two protective elements (1) of adjacent products.

3. The protective element according to claim 2,
**characterised in that** the associated recesses (6) are provided for a clamp-like snap-lock element (5) on at least one limb of the protective element (1).

4. The protective element according to any one of claims 1 to 3,
**characterised in that** on at least one limb of the protective element (1) on the inside (4) spacers (7) are formed that are supported by the product, and **in that** the height of the spacers (7) defines the space for the accessories within the protective element (1).

5. The protective element according to claim 4,
**characterised in that** at least partial regions of the spacer (7) are arranged in the region behind the recess (6) for a clamp-like snap-lock element (5).

6. The protective element according to claim 2 or 3, or 4 or 5 if dependent on 2 or 3,
**characterised in that** the clamp-like snap-lock element (5) comprises ends (8) that are designed in the form of a barb that in each case is associated with a recess (6).

## Revendications

1. Elément protecteur (1) pour la protection des arêtes de produits minces empilables, notamment de collecteurs solaires, qui entoure au moins les arêtes ou les angles pour la répartition des charges et l'amortissement et qui présente la forme d'un profilé en U coudé,
**caractérisé par** au moins un logement (2) conçu en version à auto-serrage pour des accessoires (3) sur les faces internes (4) et par un dispositif de liaison (5) pour relier au moins deux éléments protecteurs (1) de produits voisins.

2. Elément protecteur selon la revendication 1,
**caractérisé en ce que** le dispositif de liaison (5) pour des éléments protecteurs (1) respectivement voisins consiste dans un élément encliquetable de type crampon, qui est conçu sous la forme d'un étrier qui s'engage dans chaque fois un évidement (6) associé de deux éléments protecteurs (1) de produits voisins.

3. Elémént protecteur selon la revendication 2,
**caractérisé en ce que** les évidements (6) associés pour un élément encliquetable (5) de type crampon sont prévus sur au moins une branche de l'élément protecteur (1).

4. Elément protecteur selon l'une quelconque des revendications 1 à 3,
**caractérisé en ce que** sur au moins une branche de l'élément protecteur (1), sur la face interne (4) sont rapportés des écarteurs (7) qui s'appuient sur le produit et **en ce que** la hauteur des écarteurs (7) définit l'espace pour les accessoires à l'intérieur de l'élément protecteur (1).

5. Elément protecteur selon la revendication 4,
**caractérisé en ce qu'**au moins des zones partielles de l'écarteur (7) sont disposées dans la zone derrière l'évidement (6) pour un élément encliquetable (5) de type crampon.

6. Elément protecteur selon la revendication 2 ou 3, ou 4 ou 5, si elles dépendent de 2 ou 3,
**caractérisé en ce que** l'élément encliquetable (5) de type crampon comporte des extrémités (8) qui sont conçus sous la forme d'un ardillon, dont chacun est associé à un évidement (6).
